# EUROPÄISCHE PATENTSCHRIFT

(11) **EP 0 221 386 B1**
(45) Veröffentlichungstag und Bekanntmachung des Hinweises auf die Patenterteilung: **18.09.1991**
(21) Anmeldenummer: 86113946.7
(22) Anmeldetag: 08.10.1986
(51) Int. Cl.: F02D 41/14

(54) **Verfahren und Einrichtung zur Adaption der Gemischsteuerung bei Brennkraftmaschinen**
Method and device for adapting the mixture control in an internal-combustion engine
Procédé et dispositif d'adaptation de la commande du mélange dans un moteur à combustion

(30) Priorität: 07.11.1985 DE 3539395
(43) Veröffentlichungstag der Anmeldung: 13.05.1987
(73) Patentinhaber: ROBERT BOSCH GMBH, 70442 Stuttgart (DE)
(72) Erfinder: Jautelat, Rüdiger, D-7146 Tamm (DE); Kohler, Rolf, D-7141 Schwieberdingen (DE); Plapp, Günther, Dipl.-Ing., D-7024 Filderstadt 1 (DE); Zichner, Botho, D-7141 Schwieberdingen (DE)

(56) Entgegenhaltungen:
- EP-A- 0 145 992
- EP-A- 0 152 604
- EP-A- 0 191 923
- US-A- 4 348 727
- US-A- 4 542 730

## Beschreibung

### Stand der Technik

Die Erfindung geht aus von einem Verfahren nach der Gattung des Hauptanspruchs und einer Einrichtung nach der Gattung des Anspruchs . Die Erfindung ist eine Fortbildung der früheren Anmeldung EP-A-191 923 der Anmelderin, bei der die adaptive Vorsteuerung sowohl strukturell bestimmte Bereiche eines Grundkennfeldes als auch über einen globalen Faktor jeden aus dem Kennfeld gewonnenen Steuerwert multiplikativ im Sinne einer Verschiebung aller Kennfeld-Stützstellen beeinflußt.

In der ebenfalls auf die Anmelderin zurückgehenden EP-A-152 604 wird vorgeschlagen, in einem Kennfeld gespeicherte und in Abhängigkeit von Betriebskenngrößen der Brennkraftmaschine angewählte Werte entsprechend einem Lernvorgang so zu verändern, daß nicht nur lediglich ein einziger vorgegebener Kennfeldwert, sondern auch die in seiner Umgebung liegenden jeweiligen Kennfeldwerte in Abhängigkeit zur Änderung des jeweils betroffenen Wertes zusätzlich modifiziert werden. Um im Bereich der Vorsteuerung ein Lernverfahren einführen zu können, benötigt man eine Istwertangabe über den tatsächlichen Betriebszustand der Brennkraftmaschine, wobei als Istwert üblicherweise der Regelfaktor oder die Stellgröße eines Lambda-Reglers ausgewertet wird. Diese Stellgröße des Lambda-Reglers beeinflußt daher im Sinne eines adaptiven Lernens des Vorsteuerbereichs (beispielsweise Einspritzzeit-Kennfeld mit Auswertung eines Drosselklappensignals und der Brennkraftmaschinendrehzahl) diesen Vorsteuerbereich und dient gleichzeitig als rückgeführter Istwert bei der aktuellen Regelung der Gemischsteuerung unter Zugrundelegung der gegebenenfalls durch adaptives Lernen veränderten Vorsteuerwerte aus dem Kennfeldbereich.

Im einzelnen kann dabei so vorgegangen werden, daß der vom Lambda-Regler herausgegebene Korrekturfaktor gemittelt, geeigneten Randbedingungen unterworfen und dann sowohl in ein das Grundkennfeld überlagerndes strukturelles Kennfeld (Strukturadaption) als auch in einen globalen Faktor (Globaladaption) eingearbeitet wird. Diese Einarbeitung erfolgt dann bei Verlassen eines um jede Kennfeld-Stützstelle definierten Einzugsbereichs (Adaptionsfläche).

Allgemein ist es in diesem Zusammenhang bekannt (DE-OS 28 47 021; GB-PS 20 34 930 B), Gemischzumeßsysteme so auszubilden, daß die Dosierung oder Zumessung des Kraftstoffs beispielsweise über sogenannte lernende Regelsysteme erfolgt. Ein solches lernendes Regelsystem enthält in einem permanent aktivem Schreib-Lese-Speicher beispielsweise Werte für die Einspritzung, die beim Betrieb der Maschine zur Verfügung stehen.
Durch die Kennfelder ergibt sich eine schnell reagierende Vorsteuerung beispielsweise für die Einspritzmenge oder generell für die Kraftstoffzumessung oder auch für andere, möglichst schnell sich ändernden Betriebsbedingungen anzupassenden Betriebsparametern an der Brennkraftmaschine, etwa Zündzeitpunkt, Abgasrückführrate u. dgl. Um zu lernenden Regelsystemen zu gelangen, können die einzelnen Kennfeldwerte betriebskenngrößenabhängig korrigiert und in den jeweiligen Speicher eingeschrieben werden.

In der EP-A-0 145 992 wird ein Verfahren zur Kraftstoffzumessung offenbart, das zusätzlich zu einer Vorsteuerung und einer Lambda-Regelung des Kraftstoff/Luftverhältnisses über eine Adaptionsmöglichkeit verfügt. Ein Lambda-Regelfaktor beeinfluBt eine aus Betriebskenngrößen vorbestimmte Einspritzzeit so, daß sich das tatsächliche Kraftstoff/Luftverhältnis dem stöchiometrischen Wert nähert. Längerfristige Abweichungen dieses Regelfaktors von einem Sollwert werden erfaßt, indem man die Werte dieses Regelfaktors beim Wechsel des Sondensignals vom Fett- zum Magersignal sowie beim entsprechenden Wechsel vom Mager- zum Fettsignal arithmetisch mittelt. Eine Differenz dieses Mittelwertes zu einem Sollwert führt zur Bildung eines Korrekturfaktors, der multiplikativ in die Berechnung des Kraftstoffzumeßsignals eingeht und der idealerweise so bemessen ist, daß er die längerfristige Abweichung des Regelfaktors beseitigt. Werte dieser adaptiven Korrektur werden für eine Vielzahl von Betriebszuständen in einem Speicher abgelegt, so daß beim Wechsel zwischen zwei Betriebszuständen möglichst schnell ein passender Korrekturfaktor zur Verfügung steht. Das angegebene Verfahren läßt jedoch u.a. noch bei der eigentlichen Adaption, d.h. bei der Eliminierung der längerfristigen Abweichungen des mittleren Regelfaktors von einem Idealwert, Verbesserungen zu.

Die folgenden Ausführungen basieren auf den Erkenntnissen und dem Offenbarungsgehalt der früheren Anmeldung EP-A-191 923

Der Erfindung liegt daher die Aufgabe zugrunde, das adaptive Lernverfahren bei sich ändernden äußeren Bedingungen selbstanpassenden Kennfeldern für die Kraftstoffzufuhr bei Brennkraftmaschinen zu verbessern und sicherzustellen, daß die Korrektureinwirkung in gewünschter Weise auf die strukturelle und die globale Adaption verteilt wird und eine Bezugnahme auf das tatsächliche Betriebsverhalten der Brennkraftmaschine (Frequenz der Stellgrößenschwingungen) auch im Ablauf des adaptiven Lernvorganges umfaßt.

### Vorteile der Erfindung

Die Erfindung löst diese Aufgabe mit den kennzeichnenden Merkmalen der Hauptansprüche 1 und 7 und hat den Vorteil, daß durch unterschiedliche Quantisierung der Faktoren für Strukturelle Adaption und Globale Adaption die Lernfähigkeit so aufgeteilt wird, daß bei vorausgesetzter stabiler Struktur im Motorbereich äußere, langsam verlaufende Betriebsänderungsbedingungen (beispielsweise sich verändernder Luftdruck) im wesentlichen durch den globalen Faktor kompensiert werden und nicht auf den strukturellen Bereich einwirken. Andererseits ermöglicht die Erfindung durch eine unterschiedliche Gewichtung zwischen Global- und Strukturadaption eine solche Aufteilung, daß dort, wo effektiv strukturell eine Korrektur erforderlich ist, diese auch durch den Strukturellen Faktor im jeweiligen Kennfeldbereich vorgenommen und zum geringeren Teil dem Globalen Faktor zugeschlagen wird.

Vorteilhaft ist schließlich, daß entsprechend einer Ausgestaltung etwa die Mittelung der Stellgröße des Lambda-Reglers, die Bildung von Strukturellem und Globalem Faktor sowie weiterer Arbeitsabläufe im Raster der Sprünge der Stellgröße des Lambda-Reglers, also bezogen auf die Anzahl der Sondendurchgänge, abgestellt wird, so daß die Adaption dynamisch der Betriebsgröße λ angepaßt ist und nicht asynchron in einem beliebigen Zeitraster abläuft. Die Faktoren können daher optimal ermittelt werden.

Ferner ergibt sich durch diese Beziehung auf das Stellgrößen-Sprungraster des Lambda-Reglers die Auslegung der Adaption als selbsthemmend, da dann, wenn der Lambda-Regler an einen seiner Stellanschläge läuft, also keine Rastersprünge mehr erfolgen, auch nicht weiter adaptiert werden kann und jedenfalls zunächst die Stellgröße insoweit als unplausibel erkannt wird.

Durch die in den Unteransprüchen aufgeführten Maßnahmen sind vorteilhafte Weiterbildungen und Verbesserungen der Erfindung möglich.

### Zeichnung

Ausführungsbeispiele der Erfindung sind in der Zeichnung dargestellt und werden in der nachfolgenden Beschreibung näher erläutert. Es zeigen Fig. 1 schematisiert ein Blockschaltbild des aktiven Lernbereichs mit Auswertung des Stellgrößenverlaufs des Lambda-Reglers und Aufteilung in Struktur- und Global-Adaption, Fig. 2 zeigt den Bereich einer Adaptionsfläche mit Ein- und Austrittszeitpunkt der Betriebskenngrößen und Fig. 3 in Form eines Diagramms den zeitlichen Ablauf der Lambda-Regler-Stellgröße.

### Beschreibung der Ausführungsbeispiele

Die verschiedenen Formen und Varianten vorliegender Erfindung ergänzen die in der Hauptanmeldung ausführlich erläuterten Grundgedanken in mehrfacher Hinsicht, nämlich einmal Art und Aufteilung der Adaption auf ein strukturelles Kennfeld, welches das Grundkennfeld überlagert, und auf den Bereich des Globalen Faktors sowie die Beziehung der Faktorbildung, der Ermittlung der Stellgröße, der Zählung von Einschwingverzögerungen u. dgl. auf das Sprungverhalten der Lambda-Sonde (Stellgrößensprünge des Lambda-Reglers), so daß die Adaption dynamisch der Betriebskenngröße λ angepaßt wird.

Es ist zum Verständnis der vorliegenden Erfindung erforderlich, den Gegenstand der EP-A-191 923 zu kennen, der hier, wie eingangs schon erwähnt, vorausgesetzt wird.

Ferner wird darauf hingewiesen, daß die in den Zeichnungen jeweils dargestellten, die Erfindung und deren verschiedene Aspekte anhand diskreter Schaltstufen oder Blöcke angebenden Mittel die Erfindung nicht einschränken, sondern insbesondere dazu dienen, funktionelle Grundwirkungen zu veranschaulichen und spezielle Funktionsabläufe in einer möglichen Realisierungsform anzugeben. Es versteht sich, daß die einzelnen Bausteine, Komponenten, Blöcke, Funktionen u. dgl. in analoger, digitaler oder auch hybrider Technik aufgebaut sein können oder auch, ganz oder teilweise zusammengefaßt, entsprechende Bereiche von programmgesteuerten digitalen Systemen oder von Programmen sein können, beispielsweise realisiert durch Mikroprozessoren, Mikrorechner, digitalen Logikschaltungen u. dgl. Da den Fachleuten jederzeit die Hilfe von Programmexperten zur Verfügung steht, die entsprechende Funktionsabläufe, Befehle und Wirkungen in eine geeignete Programmsprache umsetzen können, wird dieser Schritt als nicht mehr erläuterungsbedürftig angesehen und auf die zusätzliche Darstellung von Flußdiagrammen bei Anwendung etwa durch Mikroprozessoren als für das Verständnis vorliegender Erfindung entbehrlich ausgegangen. Die im folgenden angegebene Beschreibung der Erfindung ist daher lediglich ein bevorzugtes Ausführungsbeispiel bezüglich des funktionellen Gesamt- und Zeitablaufs, der durch die jeweiligen besprochenen Blöcke erzielten Wirkungsweise und bezüglich des jeweiligen Zusammenwirkens der durch die einzelnen Komponenten dargestellten Teilfunktionen zu werten, wobei die Hinweise auf die Schaltungsblöcke aus Gründen eines besseren Verständnisses erfolgen.

Zunächst wird zur Abrundung und zum besseren Verständnis kurz auf einige grundlegende Beziehungen in einem z. Teil auch Ausführungen der Stammanmeldung wiederholenden Sinn eingegangen. Die Erfindung basiert darauf, daß für die Bildung der Einspritzzeit (oder einer sonstigen Angabe der einer Brennkraftmaschine zuzuführenden Kraftstoffmenge bei Anwendung bei Vergasern o. dgl.) im Normalbetrieb (in diesem sind üblicherweise Startbedingungen, Notlauf, Schubabschaltung u. dgl. nicht eingeschlossen) ein Einspritzzeit-Kennfeld zugrundegelegt wird, das drehzahl-drosselklappenstellungsabhängig sein kann und beispielsweise über eine vorgegegebene Anzahl von Drehzahl- und Drosselklappen-Signal-Stützstellen aufgespannt ist. In numerischen Werten können beispielsweise 15 Drehzahl- und 15 Drosselklappen-Signalstützstellen vorgesehen sein. Dieses Grundeinspritz-Kennfeld kann dann beispielsweise auf ein spezielles Fahrzeug eines jeweiligen Fahrzeugtyps ausgelegt sein. Beispielsweise zur Anpassung an andere Fahrzeuge mit Abweichungen etwa im Motorbereich, beim Drosselklappenstützen u. dgl. wird diesem Grundkennfeld ein strukturelles Kennfeld überlagert, das, in numerischen Werten ausgedrückt, beispielsweise 8 Drehzahl- und 8 Drosselklappensignal-Stützstellen haben kann. Diese stellen eine Teilmenge aus den 15x15 Stützstellen des Einspritzzeit-Kennfeldes dar.

Zur Adaption von Randbedingungen, die sich multiplikativ auf die Gemischbildung insgesamt auswirken (hier kommen beispielsweise Umgebungs-Druckunterschiede durch Höhe, Temperatur, Alterung von Aggregaten o. dgl. in Frage), dient ferner ein sogenannter Globaler Faktor.

Die jeweilige Adaptionsfläche für den Lernvorgang, hier zunächst der strukturellen Adaption im Kennfeld, ist in Fig. 2 gezeigt und ergibt sich aus der Vereinbarung, daß, wie weiter vorn schon erwähnt, die 8x8 Stützstellen des strukturellen Adaptionskennfeldes eines Teilmenge aus den 15x15 Stützstellen des Grund-Kennfeldes sind, welches auch als Einspritzzeit-Kennfeld bezeichnet werden kann, wenn die Kraftstoffzuführung zur Brennkraftmaschine über elektromagnetisch betätigte Einspritzventile erfolgt. Da jede zweite Stützstelle des 15x15-Kennfeldes eine Stützstelle des 8x8-strukturellen Kennfeldes ist, ist eine gemeinsame Grund- und FSA-Stützstelle (FSA = Faktor für strukturelle Adaption) innerhalb des Kennfeldes von 8 Grundstütztstellen umgeben, was durch die unterschiedliche Netzstruktur (einfach gekreuzte Linien für Grundstützstelle und doppelt gekreuzte Linien für kombinierte Grund- und FSA-Stützstelle) aus der Darstellung der Fig. 2 auch erkennbar ist. Diese 8 Grundstützstellen spannen die Adaptionsfläche 10 auf. Bei Eintritt der hier das Kennfeld definierenden Betriebskenngrößendrosselklappenposition oder -winkel DK und Drehzahl N in die Adaptionsfläche zum Zeitpunkt t=T1 wird nach X Zündungen die begrenzte, vom Lambda-Regler 11 (s. Fig. 1) herausgegebene Stellgröße begrenzt und ohne Berücksichtigung der jeweiligen "Vorgeschichte" im globalen und strukturellen Anteil aufgeteilt. Dabei ist eine Lernzyklus definiert als der zwischen dem Eintrittszeitpunkt t=T1 (Eintrittsstelle)und dem Austrittszeitpunkt t=T2 (Austrittsstelle) liegenden Zeitraum.

Der Lernvorgang läuft daher wie folgt ab. Dem Lambda-Regler 11 wird an seinem Eingang das Ausgangssignal der Lambda-Sonde zugeführt; am Ausgang des Lambda-Reglers 11 ergibt sich eine normierte Lambda-Stellgröße Xr, die nach Passieren eines Begrenzungsblocks 12 zur Stellhubbegrenzung mit den Grenzwerten Xr'max und Xr'min als begrenzte, normierte Stellgröße Xr' zum Tiefpaß 13 gelangt, der die begrenzte Stellgröße Xr' des Lambda-Reglers einer Mittelung unterwirft. Es ergibt sich dann am Ausgang des Tiefpasses, der eine vorgegebene (auch rekursive) Tiefpaßformel umfassen kann, ein Tiefpaßausgangswert Ya, wobei der Ausgangswert des Tiefpasses Ya zum Zeiptunkt t=T1 jeweils dem Eingangswert gleichgesetzt wird → Ya(t=T1)=Xr' (t=T1). Sind dann seit Eintritt in die Adaptionsfläche 10 entsprechend Fig. 2 mehr als X plus einer vorgegebenen Anzahl, beispielsweise etwa 32 Zündimpulse vergangen, dann wird der im Strukturbereich zu lernende Faktor FSA bei Austritt aus der Adaptionsfläche (Zeitpunkt t=T2) in das Kennfeld übernommen, wobei sich dieser Faktor zum Zeitpunkt T2 zusammensetzt aus dem Faktor zum Zeitpunkt t<T1 und dem neuen Wert des Tiefpasses Ya zum Zeitpunkt T2, sich also zu folgender Formel ergibt:

$\text{FSA(T2) = FSA(t<T1)+Ya(T2) .}$

Hierbei ist der Term FSA(t<T1) der beim letzten Lernvorgang abgespeicherte Faktor für den strukturellen Bereich FSA.

Eine wesentliche erfinderische Maßnahme besteht in diesem Zusammenhang darin, daß pro Lernzyklus eine Verstellung des Faktors für den strukturellen Bereich nur um einen vorgegebenen prozentualen Wert, und zwar beim bevorzugten Ausführungsbeispiel lediglich um 3 % zulässig ist, d.h. der Δ-Wert des FSA liegt in relativ grober Stufung nur bei 0,03 und daher, wie weiter unten noch erläutert wird, entscheidend unterschiedlich zum Δ-Wert des Faktors für die globale Adaption FGA. Es wird insgesamt aufmerksam gemacht auf die Darstellung der Fig. 1, wobei bisher nicht erläuterte Schalter oder Funktionsblöcke weiter unten noch in Verbindung mit ergänzenden Gesichtspunkten bei vorliegender Erfindung angegeben werden.

Der Lernvorgang, also die Bildung des Faktors für die globale Adaption FGA erfolgt wie bei der strukturellen Adaption innerhalb eines Lernzyklus (Zeit zwischen T1 und T2 in Fig. 2) und in etwa in der gleichen Weise, wobei lediglich die begrenzte und gefilterte Stellgröße Ya des Lambda-Reglers 11 nochmals gefiltert werden kann, mit einer entsprechenden Filterformel.

Der zu lernende Faktor FGA wird ebenfalls bei Austritt aus der Adaptionsfläche (t=T2) gebildet zu

$\text{FGA(T2) = FGA(T<T1) +Zg(T2) ,}$

wobei Zg(T2) der zum Zeitpunkt T2 am Ausgang des zweiten Filters anstehende Wert der Lambda-Regler-Stellgröße ist.

Globale sowie strukturelle Adaption sind verboten bei den Betriebszuständen
abgeschaltete Lambda-Regelung,
bei Warmlaufanreicherung, Start u. ä. für eine Adaption nicht auswertbare Betriebsbedingungen der Brennkraftmaschine.

Im Gegensatz zu der erlaubten Verstellung des Faktors der strukturellen Adaption FSA von beispielsweise 3 % pro Lernzyklus ist für den globalen Faktor eine wesentlich feinere Stufung, beispielsweise lediglich 1/8 oder 1/16 der Auflösung des strukturellen Faktors FSA erlaubt, wie die beiden Stufungsblöcke 14a und 14b in Fig. 1 auch angeben. Durch diese unterschiedliche Stufung soll erreicht werden, daß bei vorausgesetzter stabiler Struktur im Brennkraftmaschinenbereich (beispielsweise Drosselklappenansaugstutzen verändert sich nicht, Brennkraftmaschine ist stabil) sich jedoch verändernden multiplikativ, also global eine Änderung bewirkenden Einflüssen, wie etwa allmähliche Luftdruckänderungen u. dgl., diese nicht dem strukturellen, sondern lediglich den globalen Faktor mitgeteilt werden. Dadurch, daß man die Stufung für mögliche Änderungen des strukturellen Faktors FSA wesentlich größer, beispielsweise also mit den angegebenen 3 %, ausführt als die Änderungen des globalen Faktors (Stufung beispielsweise 0,19 %), können langsame Änderungen mit nur geringer Änderungsgeschwindigkeit (diese bleibt dann voraussichtlich unter 3 % pro Lernzyklus) immer schon durch den globalen Faktor kompensiert, also aufgefangen werden, bevor die Änderungsschwelle (3 %) beim strukturellen Faktor FSA erreicht wird. Als beispielhaft kann eine Fahrt über eine Paßhöhe angenommen werden, bei der sich mit zunehmender Höhe die Luftdichte langsam ändert und so über den Globalfaktor FGA eine adaptive Kompensation bewirkt wird.

Größere zu erwartende Änderungen können allerdings auftreten, wenn ein Fahrzeug beispielsweise bei bestimmter, auch extremer Tiefdruckwetterlage abgestellt und bei eine entsprechenden Hochdruckwetterlage wieder gestartet wird.

Zur Kompensation dieses ebenfalls nur multiplikativ einwirkenden Effektes, der dann jedoch schlagartig größer als beispielsweise die angegebenen 3 % sein kann, ist entsprechend einer vorteilhaften Maßnahme vorliegender Erfindung nach Start für eine beschränkte Anzahl von Lernzyklen nur die Globale Adaption über den globalen Faktor FGA erlaubt. Man erkennt daher auch in der Darstellung der Fig. 1 einen hier als beispielhaft zu verstehenden Schalter 15, der die Verbindung zum Tiefpaß auftrennt und insofern ein Strukturverbot bildet. Erst wenn die multiplikative Abweichung kompensiert ist, wird auch die adaptive Kompensation bei evtl. sich verändernder Struktur zugelassen. Man erzielt hierdurch eine erheblich verbesserte Stabilität des Lernkennfeldes und vermeidet unnötiges "Atmen", auch mit dem Vorteil, daß bei beliebigem Abstellen der Brennkraftmaschine einwandfrei auswertbare Stützstellenpositionen im Kennfeldbereich (Struktur) für die nachfolgende Ingebrauchnahme vorliegen.

Demnach setzt sich die im Normalbetrieb ausgegebene Gesamteinspritzzeit tᵢ wie folgt zusammen:

In dieser Formel sind FSA und FGA die Faktoren für Strukturelle Adaption (aus 8α·8N-Kennfeld mit α = Drosselklappenwinkel und N = Drehzahl) und für Globale Adaption, πᵢFi sind Faktoren aus anderen Funktionen zur Bildung von tᵢ, t$\frac{\text{'}}{\text{L}}$ ist die Grundeinspritzzeit aus dem 15α·15N-Kennfeld und t_{S} ist die Ventilverzugszeit.

Im strukturellen Kennfeld wird bei Ausgabe der Faktoren nicht interpoliert. Um den Sprung beim Übergang von einer Stützstelle auf die nächste zu kompensieren, wird die Stellgröße der Lambda-Regelung gegenläufig prozentual um den gleichen Betrag geändert, um den sich die an den beiden Stützstellen abgelegten Faktoren unterscheiden.

Eine weitere Ausgestaltung vorliegender Erfindung beruht auf der Erkenntnis, daß bei vorausgesetzter Konvergenz des Lernverfahrens pro Lernschritt (Lernzyklus) die volle Abweichung als Korrekturwert in die Lernfaktoren übernommen wird. Dabei wird die Abweichung so aufgeteilt, und zwar über dem Tiefpaß 13 in der Parallelverzweigung für Struktur- und Globaladaption nachgeschaltete Gewichtungsglieder 16a, 16b, daß der größere Teil der Abweichung dem strukturellen Faktor FSA und der kleinere Teil dem globalen Faktor FGA zugeschlagen wird. Durch die schwächere Gewichtung (k) des globalen Faktors läßt sich erreichen, daß strukturell bedingt Korrekturen, wenn sie (unvermeidbar) auch vom globalen Faktor aufgenommen werden, über diesen nicht zu stark auf die anderen Kennfeldpunkte (Struktur) ausstrahlen. Die durch die Gewichtungsblöcke 16a, 16b bewirkte unterschiedliche Aufteilung des Korrekturwerts sichert daher die Tendenz, strukturell bedingte Korrekturen im Faktor für die strukturelle Korrektur (und daher nur in einem bestimmten Kennfeldbereich) adaptiv vorzunehmen und sich auf das gesamte Kennfeld in gleicher Weise (multiplikativ) auswirkende Änderungen über den globalen Faktor zu erfassen. Diese Tendenz wird weiter verstärkt und unterstützt durch die weiter vorn schon erwähnte unterschiedliche Stufung (Δ-Wert für FSA und FGA pro Lernzyklus), ausgehend von der Annahme, daß globale Änderungen durch die Grobstufung in der Übernahmefähigkeit des strukturellen Faktors relativiert und unterdrückt werden.

Der in Fig. 1 noch am Ausgang des Tiefpasses 13 vorgesehene Unterbrecherschalter 17 dient der Realisierung des allgemeinen Adaptionsverbots.

Eine weitere, besonders vorteilhafte Ausgestaltung der Erfindung besteht darin, die Adaption der Gemischsteuerung dynamisch zu verbessern, und zwar dadurch, daß beispielsweise die Mittelung (über den Tiefpaß 13) der Stellgröße X'r des Lambda-Reglers 11, die Bildung von strukturellem und globalem Faktor FSA und FGA sowie beispielsweise die Zählung der Einschwingverzögerung und der minimalen Mittelungsdauer im Raster der Sprünge der Stellgröße des Lambda-Reglers ablauft (s. Fig. 3), wobei die Anzahl dieser Durchgänge der Anzahl der Sondendurchgänge, die eine Betriebskenngröße (Istwert) der Brennkraftmaschine ist, entspricht.

Gegenüber einem bisher angewandten Zeitraster ergibt sich daher einmal die vorteilhafte Anpassung der Adaption dynamisch an die Betriebskenngröße λ, mit anderen Worten, die Adaption läuft nicht asynchron in einem Zeitraster ab. Durch die dynamische Anpassung können die jeweiligen Faktoren optimal ermittelt werden - ferner ergibt sich hierdurch eine selbsthemmende Ausbildung der Adaption, denn wenn der Regler an einen seiner Stellanschläge läuft, wird nicht weiter adaptiert, weil die Stellgröße keine Sprünge mehr durchführt und in diesem Fall als unplausibel angesehen wird.

Bei dieser Variante vorliegender Erfindung bleiben bei grundsätzlich gleicher Bildung der Faktoren die Verbote für Strukturelle und Globale Adaption erhalten und das zusätzliche Verbot für Strukturelle Adaption nach einem Start wird definiert für eine vorgebbare Zahl von x Lernzyklen des Globalfaktors FGA. Während dieser x Lernzyklen ergibt sich durch Öffnen des Schalters 15 ein Strukturverbot - die Gewichtung des Filterausgangs Ya wird für den Globalfaktor jedoch auch für diese Lernzyklen beibehalten.

Nach Ablauf der x Lernzyklen wird parallel, global und strukturell entsprechend der Gewichtung k und (k-1) adaptiert. Die Begrenzung auf die weiter vorn erwähnten 3 % Korrektur pro FSA-Lernzyklus können, jedoch entfallen, so daß um beliebige Vielfache von 3 % pro Lernzyklus im strukturellen Faktor FSA verändert werden kann - die Änderungsstufen für den Globalfaktor FGA bleiben dabei stets um das 8fache oder 16fache feiner.

Wesentlich ist, daß, wie der Diagrammdarstellung der Fig. 3 entnommen werden kann, die Stellgröße des Lambda-Reglers 11 bei erlaubter Adaption (Struktur und/oder Global) jeweils mit dem Wert im Tiefpaß verarbeitet wird, der sich nach dem Sprung der Stellgröße ergibt, also zu den Sprungzeitpunkten t=i; i+1; i+2 ... . Nach Ablauf von nₛ solcher Stellgrößensprünge, die auf einen Adaptionsflächenwechsel folgen, wird dann der
Tiefpaß 13 gesetzt zu

${\text{Ya(i+n}}_{\text{s}} {\text{) = Xr'(i+n}}_{\text{s}} \text{) .}$

Mit anderen Worten, durch die Anzahl der ab Eintritt in eine jeweils neue Adaptionsfläche abgelaufenen Sprünge wird der Tiefpaß 13 freigegeben (auf Anfangswert gesetzt), wobei die weiteren Werte dann gemäß der im folgenden angegebenen rekursiven Tiefpaßformel ermittelt werden:

Die Rekursion erfolgt nach jedem Stellgrößensprung. Die Übernahme des mit obigen Gleichungen ermittelten Korrekturwertes zum Adaptionsfaktor (Bildung von FSA und FGA) wird erst dann erlaubt, wenn nochmals mindestens mₛ Rekursionsschritte des Filters 13 abgeschlossen sind.

Sind dann die Bedingungen n≧nₛ und m≧mₛ zur Zei (Adaptionsflächenwechsel) erfüllt, so wird der aktuelle Filterausgangswert Ya(j) über die Gewichtungsstufen k bzw. (1-k) und entsprechende Quantisierung bei 14a und 14b als Korrekturwert für die Neubildung der Faktoren FSA und FGA weiterverarbeitet, wie dies das Blockschaltbild der Fig. 1 zeigt. Hieraus erklären sich auch die in der Fig. 1 noch vorhandenen Schalter, nämlich einen ersten Schalter 18, der bei Erfüllung der Bedingung n≧nₛ schließt und den Tiefpaß 13 mit dem Ausgang des Begrenzungsblocks (begrenzter Stellgröße des Lambda-Reglers) beaufschlagt - sowie des Schalters 19, der bei Erfüllung der Bedingung m≧mₛ den Ausgangswert des Filters zur Parallelverarbeitung und Adaption weiterleitet.

Jeweils zum Zeitpunkt eines Adaptionsflächenwechsels werden n und m zu Null gesetzt; dabei wird im Diagrammverlauf der Fig. 3 davon ausgegangen, daß nₛ =4 ist.

Die folgende Tabelle gibt die einstellbaren Größen sowie deren als vorteilhaft erkannte Bereichsgrenzen an - sie ist nicht als einschränkend anzusehen.

Durch das Abstellen (Abzählen) von Sondendurchgängen oder Sprüngen am Stellwert des Lambda-Reglers wird die Adaption automatisch selbsthemmend, wenn der Regler an einen seiner Stellanschläge läuft. Es ist sinnvoll, aufgrund des großen wählbaren Stell- und Adaptionsbereichs diesen Fall als unplausibel zu bewerten und, jedenfalls als erste Möglichkeit, dann nicht mehr weiter zu adaptieren.

Alle in der Beschreibung und in den Ansprüchen angegebenen neuen Merkmale können allein oder in Kombination erfindungswesentlich sein.

## Patentansprüche

1. Verfahren zur Adaption der Gemischsteuerung bei Brennkraftmaschinen, wobei eine von Last und Drehzahl der Brennkraftmaschine abhängige Vorsteuergröße für die Kraftstoffzumessung durch mindestens eine adaptiv veränderbare Korrekturgröße (strukturelle Adaption, globale Adaption) beeinflußt wird und die Bildung der Korrekturgrößen ausgeht vom Ausgangssignal eines Lambda-Reglers (11), dadurch gekennzeichnet,
- daß zur Adaption der Korrekturgröße die Ausgangssignale des Lambda-Reglers, die sich unmittelbar im Anschluß an einen Sprung des Lambda-Sonden-Signals ergeben, bei vorgegebenen Betriebsbedingungen mit einer rekursiven Tiefpassformel gefiltert werden, wobei die Rekursion bei jedem Stellgrößensprung erfolgt.
- und daß zu dieser Adaption der Korrekturgröße andere vorhergehende Ausgangssignale des Lambda-Reglers nicht benützt werden.

2. Verfahren nach Anspruch 1, dadurch gekennzeichnet,
- daß die Rekursion erst nach Ablauf einer vorgegebenen Anzahl (nₛ) von Sprüngen des Lambda-Sonden-Signals (Stellgrößensprüngen), die auf einen Betriebskenngrößenwechsel (Adaptionsflächenwechsel) gefolgt sind, einsetzt und
- daß zu Beginn der Rekursion der Anfangswert (Ya(i+nₛ)) eines Tiefpasses (13) auf einen vorgegebenen Wert (Xr'(i+nₛ)) gesetzt wird und
- daß die Übernahme des vom Tiefpaß herausgegebenen Korrekturwertes zu einem jeweiligen Adaptionsfaktor (FSA, FGA) erst dann erfolgt, nachdem eine vorgegebene Anzahl (mₛ) von Rekursionsschritten des Filters (13) abgeschlossen ist.

3. Verfahren nach Anspruch 2, dadurch gekennzeichnet, daß die Werte des Tiefpasses nach der rekursiven Tiefpaßformel $\text{Ya(j) =}$ ermittelt werden.

4. Verfahren nach einem der Ansprüche 1 bis 3, dadurch gekennzeichnet, daß die Korrektur mittels eines strukturellen (FSA) und eines globalen Faktors (FGA) erfolgt und eine strukturelle und/oder globale Korrektur nur dann vorgenommen wird, wenn eine Mindestkorrekturschwelle überschritten ist.

5. Verfahren nach einem der Ansprüche 1-4, dadurch gekennzeichnet, daß die strukturelle Korrektur auf einen vorgegebenen Wert pro Lernzyklus begrenzt wird.

6. Verfahren nach einem der Ansprüche 1-5, dadurch gekennzeichnet, daß strukturelle und globale Korrektur eine unterschiedliche Stufung aufweisen.

7. Einrichtung zur Adaption der Gemischsteuerung bei Brennkraftmaschinen, wobei eine von Last und Drehzahl der Brennkraftmaschine abhängige Vorsteuergröße für die Kraftstoffzumessung durch mindestens eine adaptiv veränderbare Korrekturgröße (strukturelle Adaption, globale Adaption) beeinflußt wird und die Bildung der Korrekturgrößen ausgeht vom Ausgangssignal eines Lambda-Reglers (11), dadurch gekennzeichnet,
- daß Mittel (13) vorhanden sind, die zur Adaption der Korrekturgröße die Ausgangssignale des Lambda-Reglers, die sich unmittelbar im Anschluß an einen Sprung des Lambda-Sonden-Signals ergeben, bei vorgegebenen Betriebsbedingungen mit einer rekursiven Tiefpassformel filtern, wobei die Rekursion bei jedem Stellgrößensprung erfolgt, und dabei zu dieser Adaption der Korrekturgröße andere vorhergehende Ausgangssignale des Lambda-Reglers nicht benutzen.

8. Einrichtung nach Anspruch 7, dadurch gekennzeichnet, daß Zähl- und Schaltungsmittel (18, 19) vorgesehen sind, die unter dynamischer Anpassung der Adaption auf eine Betriebs-Istkenngröße (η) die Weiterleitung der sich nach dem Sprung der Stellgröße ergebenden Wertes (Xr') zum deren Mittelung bewirkenden Tiefpaß (13) erst dann vornehmen, wenn eine vorgegebene Anzahl (nₛ) von Stellgrößensprüngen bzw. Sonden- durchgängen abgelaufen ist.

9. Einrichtung nach Anspruch 8, dadurch gekennzeichnet, daß die Übernahme des vom Tiefpaß ermittelten Korrekturwerts (Ya) zum Adaptionsfaktor (FSA, FGA) durch Zähler und Schaltermittel (19) erst dann freigegeben ist, wenn eine vorgegebene Anzahl (mₛ) von Rekursionsschritten des die Stellgröße des Lambda-Reglers (11) mittelnden Filters (13) abgeschlossen ist.

10. Einrichtung nach einem der Ansprüche 7 bis 9, dadurch gekennzeichnet, daß Gewichtungsstufen (16a, 16b) vorgesehen sind, die die vom Tiefpaß (13) herausgegebene Korrekturgröße (Ya) unterschiedlich (Gewichtung k bzw. (k-1)) den Änderungsstufenblöcken (14a, 14b) für Strukturfaktor (FSA) und Globalfaktor (FGA) zuführen.

## Claims

1. Method for adapting the mixture control in internal-combustion engines, in which a pilot-control quantity dependent on the load and speed of the internal-combustion engine for the fuel proportioning is influenced by at least one adaptively variable correction quantity (structural adaptation, global adaptation) and the formation of the correction quantities starts from the output signal of a lambda controller (11), characterised in that, for the adaptation of the correction quantity, the output signals of the lambda controller obtained immediately after a jump of the lambda-probe signal are filtered under predetermined operating conditions by means of a recursive low-pass formula, the recursion taking place at each set-variable jump, and in that other previous output signals of the lambda controller are not used for this adaptation of the correction quantity.

2. Method according to Claim 1, characterised in that the recursion commences only after a predetermined number (nₛ) of jumps of the lambda-probe signal (set-variable jumps) following a change of operating characteristic (change of adaptation area) has elapsed, and in that, at the start of the recursion, the initial value (Ya(i+nₛ)) of a low-pass filter (13) is set to a predetermined value (Xr'(i+nₛ)), and in that the take-over of the correction value produced by the low-pass filter to a particular adaptation factor (FSA, FGA) takes place only after a predetermined number (mₛ) of recursion steps of the filter (13) is completed.

3. Method according to Claim 2, characterised in that the low-pass values are determined according to the recursive low-pass formula $\text{Ya(j) = (b.Ya(j-1)+Xr'(j))/(b+1).}$

4. Method according to one of Claims 1 to 3, characterised in that the correction is made by means of a structural factor (FSA) and a global factor (FGA) and a structural and/or global correction is made only when a minimum correction threshold is exceeded.

5. Method according to one of Claims 1 to 4, characterised in that the structural correction is limited to a predetermined value per learning cycle.

6. Method according to one of Claims 1 to 5, characterised in that the structural and global corrections have a differing grading.

7. Device for adapting the mixture control in internal-combustion engines, in which a pilot-control quantity dependent on the load and speed of the internal-combustion engine for the fuel proportioning is influenced by at least one adaptively variable correction quantity (structural adaptation, global adaptation), and the formation of the correction quantities starts from the output signal of a lambda controller (11), characterised in that there are means (13) which, for the adaptation of the correction quantity, filter the output signals of the lambda controller, obtained immediately after a jump of the lambda-probe signal, by means of a recursive low-pass formula under predetermined operating conditions, the recursion taking place at each set-value jump, and do not use other previous output signals of the lambda controller for this adaptation of the correction quantity.

8. Device according to Claim 7, characterised in that there are counting and switching means (18, 19) which, whilst ensuring a dynamic matching of the adaptation to an actual operating characteristic (λ), execute the transmission of the value (Xr') obtained after the jump of the set variable to the low-pass filter (13) causing its averaging, only when a predetermined number (nₛ) of set-variable jumps or probe passes has elapsed.

9. Device according to Claim 8, characterised in that the take-over of the correction value (Ya) determined by the low-pass filter to the adaptation factor (FSA, FGA) by means of counters and switch means (19) is cleared only when a predetermined number (mₛ) of recursion steps of the filter (13) averaging the set variable of the lambda controller (11) is completed.

10. Device according to one of Claims 7 to 9, characterized in that there are weighting stages (16a, 16b) which feed the correction quantity (Ya) produced by the low-pass filter (13) to the change-stage blocks (14a, 14b) for the structural factor (FSA) and global factor (FGA) differently (weighting k and (k-1) respectively).

## Revendications

1. Procédé pour l'adaptation de la commande du mélange dans des moteurs à combustion interne, procédé dans lequel une grandeur de précommande, dépendant de la charge et de la vitesse de rotation du moteur à combustion interne, est influencée pour le dosage du carburant par au moins une grandeur de correction susceptible d'être modifiée de façon adaptative (adaptation structurelle, adaptation globale), tandis que la formation des grandeurs de correction s'effectue à partir du signal de sortie d'un régulateur lambda (11), procédé caractérisé en ce que :
- pour l'adaptation de la grandeur de correction, les signaux de sortie du régulateur lambda, qui se produisent directement en raccordement à un bond du signal de sonde lambda, sont, dans des conditions de fonctionnement prédéfinies, filtrés avec une formule récursive de filtre passe-bas, auquel cas la récursion s'effectue pour chaque bond de la grandeur de réglage,
- pour cette adaptation de la grandeur de correction, il n'est pas utilisé d'autres précédents signaux de sortie du régulateur lambda.

2. Procédé selon la revendication 1, caractérisé en ce que :
- la récursion n'est mise en oeuvre qu'après le déroulement d'un nombre prédéfini (nₛ) de bonds du signal de sonde lambda (sauts des grandeurs de réglage) qui succèdent à un changement de grandeurs caractéristiques du fonctionnement (changement de surface d'adaptation),
- au début de la récursion, la valeur initiale (Ya(i+nₛ)) d'un filtre passe-bas (13) est mise à une valeur prédéfinie (Xr'(i+nₛ)),
- la prise en charge de la valeur de correction fournie par le filtre passe-bas, pour un facteur respectif d'adaptation (FSA, FGA), ne s'effectue qu'après que se soit écoulé un nombre prédéfini (mₛ) d'étapes de récursion du filtre (13).

3. Procédé selon la revendication 2, caractérisé en ce que les valeurs du filtre passe-bas sont déterminées selon la formule récursive :
$\text{(b.Ya(j-1)+Xr'(j))/(b+1)}$

4. Procédé selon une des revendications 1 à 3, caractérisé en ce que la correction s'effectue au moyen d'un facteur structurel (FSA) et d'un facteur global (FGA) et qu'une correction structurelle et/ou globale ne peut être effectuée que lorsqu'un seuil minimal de correction est dépassé.

5. Procédé selon une des revendications 1 à 4, caractérisé en ce que la correction structurelle est limitée par cycle d'apprentissage à une valeur prédéfinie.

6. Procédé selon une des revendications 1 à 5, caractérisé en ce que la correction structurelle et la correction globale comportent un échelonnement différent.

7. Dispositif pour l'adaptation de la commande du mélange dans des moteurs à combustion interne, dispositif dans lequel une grandeur de précommande dépendant de la charge et de la vitesse de rotation du moteur à combustion interne est influencée, pour le dosage du carburant, par au moins une grandeur de correction susceptible d'être modifiée de façon adaptative (adaptation structurelle, adaptation globale), tandis que la formation des grandeurs de correction s'effectue à partir du signal de sortie d'un régulateur lambda (11), dispositif caractérisé en ce qu'il est prévu des moyens (13) qui, pour l'adaptation de la grandeur de correction, filtrent dans des conditions de fonctionnement prédéfinies, avec une formule récursive de filtre passe-bas, les signaux de sortie du régulateur lambda, qui se produisent directement en raccordement à un bond du signal de sonde lambda, auquel cas la récursion s'effectue pour chaque bond de la grandeur de réglage, et pour cette adaptation de la valeur de correction, il n'est pas utilisé d'autres précédents signaux de sortie du régulateur lambda.

8. Dispositif selon la revendication 7, caractérisé en ce qu'il est prévu des moyens de comptage et de commutation (18, 19), qui avec ajustement dynamique de l'adaptation à une grandeur caractéristique réelle du fonctionnement (η), assurent la transmission de la valeur (Xr') apparaissant après le bond de la grandeur de réglage au filtre passe-bas (13) qui forme sa moyenne, seulement lorsqu'un nombre prédéfini (nₛ) de bonds de la grandeur de réglage ou de passages de la sonde s'est écoulé.

9. Dispositif selon la revendication 8, caractérisé en ce que la prise en charge de la valeur de correction (Ya) déterminée par le filtre passe-bas pour le facteur d'adaptation (FSA, FGA) n'est mise en oeuvre que lorsqu'un nombre prédéfini (mₛ) d'étapes de récursion du filtre (13) formant la moyenne de la grandeur de réglage du régulateur lambda (11) s'est écoulé.

10. Dispositif selon une des revendications 7 à 9, caractérisé en ce qu'il est prévu des étages de pondération (16a, 16b), qui amènent la grandeur de correction (Ya), issue du filtre passe-bas (13), de façon différente (pondération k ou bien (k-1)) aux blocs d'étages de modification (14a, 14b) pour le facteur structurel (FSA) et pour le facteur global (FGA).
